# EUROPÄISCHE PATENTSCHRIFT

(11) **EP 3 379 008 B1**
(45) Veröffentlichungstag und Bekanntmachung des Hinweises auf die Patenterteilung: **18.09.2019**
(21) Anmeldenummer: 18160188.1
(22) Anmeldetag: 06.03.2018
(51) Int. Cl.: E05C 1/06, E05B 15/10, E05B 63/00, E05B 63/04, E05D 15/526

(54) **VERRIEGELUNGSEINRICHTUNG**
LOCKING DEVICE
DISPOSITIF DE VERROUILLAGE

(30) Priorität: 20.03.2017 DE 102071204552
(43) Veröffentlichungstag der Anmeldung: 26.09.2018
(73) Patentinhaber: Aug. Winkhaus GmbH & Co. KG, 48291 Telgte (DE)
(72) Erfinder: Niehues, Stefan, 48231 Warendorf (DE); Schouren, Luca, 50668 Köln (DE)

(56) Entgegenhaltungen:
- EP-A2- 1 728 947
- DE-A1-102008 047 194
- DE-A1-102012 103 277
- DE-U1- 29 605 592
- DE-U1-202008 012 837
- GB-A- 2 324 331

## Beschreibung

Die Erfindung betrifft eine Verriegelungseinrichtung für einen gegenüber einem Rahmen um eine horizontale Achse in eine Kippstellung kippbaren und um eine vertikale Achse in eine Drehstellung drehbaren und in eine im Rahmen liegende Schließstellung bewegbaren Flügel eines Fensters, einer Fenstertür oder dergleichen, mit einem zur Montage am Flügel vorgesehenen flügelseitigen Beschlagteil und einem zur Montage am Rahmen vorgesehenen rahmenseitigen Beschlagteil, wobei ein Riegel eines der Beschlagteile in eine Tasche des anderen der Beschlagteile bewegbar ist und eine Steuereinrichtung zur Bewegung des Riegels in die Tasche bei in Kippstellung oder Schließstellung befindlichen Flügel und zur Bewegung des Riegels aus der Tasche heraus bei in Drehstellung befindlichen Flügel ausgebildet ist, wobei der Riegel in der vorgesehenen Montagelage parallel zur horizontalen Achse verschiebbar ist und die Tasche im anderen der Beschlagteile zur Aufnahme des freien Endes des Riegels mit ihrer Ebene orthogonal zur vorgesehenen horizontalen Achse angeordnet ist und der Riegel im montierten Zustand über eine Steuereinrichtung in Abhängigkeit von der Stellung des Flügels gegenüber dem Rahmen bewegbar ist, wodurch die Steuerung der Verriegelungseinrichtung unabhängig von einem Treibstangenbeschlag erfolgt.

Dreh- und kippbare Fenster weisen im Kreuzungsbereich der Achsen ein Ecklager auf, welches sowohl ein Kippen des Flügels um die horizontale Achse, als auch ein Drehen um die vertikale Achse ermöglicht. Häufig ist das Ecklager ineinander gesteckt und bietet einem unberechtigten Aufhebelversuch nur einen geringen Widerstand.

Eine solche Verriegelungseinrichtung ist aus der DE 296 05 592 U1 bekannt. In dieser wird eine Aufdrücksperre offenbart, welche zwei Riegelorgane aufweist, von denen jeweils eines blendrahmenseitig und flügelseitig angeordnet ist. Das blendrahmenseitige Riegelorgan weist eine Ausnehmung auf, durch welche es das flügelseitige Riegelorgan kraft- und formschlüssig aufzunehmen vermag. Der am flügelseitigen Riegelorgan angebrachte Riegel lässt sich mithilfe einer als Steuereinrichtung fungierenden Rundung am blendrahmenseitigen Riegelorgan in die jeweils zur Dreh- oder Schließstellung korrespondierenden Riegelposition verlagern.

Eine Verriegelungseinrichtung für einen gegen einen Rahmen schwenkbaren Flügel ist weiterhin aus der DE 10 2008 047 194 A1 bekannt. Diese Verriegelungseinrichtung besteht aus einem rahmen- und einem flügelseitigen Beschlagteil, wobei das flügelseitige Beschlagteil einen Riegel aufweist, der im geschlossenen Zustand des Flügels in das rahmenseitige Beschlagteil, welches als Schließkasten ausgeführt ist, verlagert werden kann. Zusätzlich weist die Verriegelungseinrichtung einen Schließstellungs- und einen Riegelstellungsdetektor auf, um so den Verschlusszustand des Flügels zu überwachen.

Eine von der Bewegung eines Flügels ansteuerbare Verriegelungseinrichtung ist aus der GB 2 324 331 A bekannt. Bei dieser Verriegelungseinrichtung hat die Steuereinrichtung ein Stellgetriebe zum Ausschwenken des Riegels. Die Steuereinrichtung hat einen Taster, welcher die Stellung des Flügels gegenüber dem Rahmen erfasst. Bei im Rahmen liegendem Flügel wird der Riegel hervorgeschwenkt und dringt in eine Tasche des gegenüberliegenden Bauteils ein. Diese Verriegelungseinrichtung ist jedoch bei einem Flügel mit einer Ecklagerung nur schwer einsetzbar, weil ein auf einem horizontalen Holm montierter Riegel die Bewegung des Flügels in die Kippstellung blockieren würde und ein im vertikalen Holm angeordneter Riegel die Bewegung in Drehstellung blockieren würde. Der in die Tasche eindringende Riegel würde in diesen genannten Fällen quer zu seiner Schwenkbewegung belastet werden.

Man könnte daran denken, über eine Treibstange eines Treibstangenbeschlages auch eine Verriegelungseinrichtung nahe des Ecklagers anzutreiben. Dies erfordert jedoch einen sehr hohen baulichen Aufwand.

Der Erfindung liegt das Problem zugrunde eine Verriegelungseinrichtung zu schaffen, welche unabhängig von einer Treibstange durch die Bewegung des Flügels gegenüber dem Rahmen eine weitere Erschwerung eines Aufhebelversuchs gewährleistet, und insbesondere bei welcher sich die Übertragung der Schwenkbewegung des Flügels auf die Längsbewegung des Riegels besonders einfach gestaltet.

Dieses Problem wird erfindungsgemäß dadurch gelöst, dass ein schwenkbarer Steuerhebel an dem längs verschieblichen Riegel abgestützt ist und dass ein Schwenkhebel auf dem den Riegel führenden Beschlagteil gelagert ist und dass der Steuerhebel und der Schwenkhebel zu einem Kniehebel angeordnet sind.

Durch diese Ausführung gestaltet sich die Übertragung der Schwenkbewegung des Flügels auf die Längsbewegung des Riegels besonders einfach und durch die Bildung des Kniehebels lässt sich ein besonders großer Schiebeweg des Riegels bei geringen Auslenkungen des Flügels erzeugen. Durch entsprechende Längen des Schwenkhebels und des Steuerhebels lässt sich der vorgesehene Weg des Riegels einfach festlegen.

Die Steuereinrichtung gestaltet sich gemäß einer anderen vorteilhaften Weiterbildung der Erfindung konstruktiv besonders einfach, wenn die Steuereinrichtung einen auslenkbaren Taster zur Erfassung der Position des Flügels gegenüber dem Rahmen hat. Hierdurch lässt sich der Taster im montierten Zustand bei der Bewegung des Flügels gegen den Rahmen auslenken, so dass die Steuereinrichtung zur Bewegung des Riegels ansteuerbar ist.

Der Taster könnte beispielsweise einstückig mit dem Steuerhebel gefertigt sein. Ein besonders großer Hubweg des Riegels lässt sich jedoch gemäß einer anderen vorteilhaften Weiterbildung der Erfindung einfach erzeugen, wenn der Taster auf dem Schwenkhebel angeordnet ist.

Eine frühzeitige Erfassung der Bewegung des Flügels lässt sich gemäß einer anderen vorteilhaften Weiterbildung der Erfindung einfach sicherstellen, wenn der Taster auf einem die Abstützung an dem Steuerhebel überragenden Ende des Schwenkhebels angeordnet ist.

Die Steuereinrichtung gestaltet sich gemäß einer anderen vorteilhaften Weiterbildung der Erfindung konstruktiv besonders einfach, wenn die Abstützung des Steuerhebels an dem Riegel eine Lagerung aufweist.

Zur Vereinfachung des Aufbaus der Steuereinrichtung und der Montage trägt es gemäß einer anderen vorteilhaften Weiterbildung der Erfindung bei, wenn der Schwenkhebel und der Steuerhebel über eine Lagerung miteinander verbunden sind.

Die Verriegelungseinrichtung gestaltet sich gemäß einer anderen vorteilhaften Weiterbildung der Erfindung besonders kompakt, wenn der Schwenkhebel und der Steuerhebel übereinander liegen.

Eine zuverlässige Zwangsführung des Riegels lässt sich gemäß einer anderen vorteilhaften Weiterbildung der Erfindung erzeugen, wenn der Riegel in eine außerhalb der Tasche befindlichen Offenstellung vorgespannt ist.

Toleranzen des Flügels gegenüber dem Rahmen lassen sich gemäß einer anderen vorteilhaften Weiterbildung der Erfindung einfach ausgleichen, wenn das die Tasche aufweisende Beschlagteil Stellmittel zur Verstellung der Höhe der Tasche aufweist.

Die Verriegelungseinrichtung lässt sich gemäß einer anderen vorteilhaften Weiterbildung der Erfindung bei rechts- und links anschlagenden Flügeln einsetzen, wenn die Tasche symmetrisch gestaltet ist.

Der Flügel lässt sich gemäß einer anderen vorteilhaften Weiterbildung der Erfindung in sehr große Kippstellungen von dem Rahmen wegkippen, wenn die Tasche quer zur Bewegungsrichtung des Riegels verschieblich geführt und von einem Federelement in eine Grundstellung vorgespannt ist.

Die Bauteile Verriegelungseinrichtung lassen sich besonders platzsparend in Nuten im Rahmen und im anordnen, wenn der Riegel an seinem freien, zum Eindringen in die Tasche vorgesehenen Ende eine Abkröpfung hat.

Die Erfindung lässt zahlreiche Ausführungsformen zu, welche durch die anhängigen Ansprüche definiert sind. Zur weiteren Verdeutlichung ihres Grundprinzips ist eine davon in der Zeichnung dargestellt und wird nachfolgend beschrieben. Diese zeigt in
- Fig. 1: ein Fenster mit einer Verriegelungseinrichtung,
- Fig. 2: vergrößert eine perspektivische Darstellung der Verriegelungseinrichtung aus Figur 1
- Fig. 3: perspektivisch eine Darstellung der einzelnen Bauteile der Verriegelungseinrichtung aus Figur 2,
- Fig. 4: einen Längsschnitt durch die Verriegelungseinrichtung aus Figur 2.

Figur 1 zeigt ein Fenster mit einem gegen einen Rahmen 1 schwenkbaren Flügel 2 und mit einem Treibstangenbeschlag 3. Der Treibstangenbeschlag 3 hat zum Antrieb einer längsverschieblichen Treibstange 4 eine Handhabe 5 und mehrere Verschlüsse 6. Der Flügel 2 lässt sich über die Verschlüsse 6 in einer im Rahmen 1 liegenden Schließstellung verriegeln. Weiterhin lässt sich der Flügel 2 um eine horizontale Achse 7 in eine Kippstellung kippen und über eine vertikale Achse 8 in eine Drehstellung drehen. Im Schnittpunkt der Achsen 7, 8 ist ein Ecklager 9 angeordnet. Nahe des Ecklagers 9 hat das Fenster eine Verriegelungseinrichtung 10 mit einem rahmenseitigen Beschlagteil 11 und einem flügelseitigen Beschlagteil 12.

Die Verriegelungseinrichtung 10 ist in Figur 2 vergrößert und perspektivisch dargestellt. Das rahmenseitige Beschlagteil 11 hat einen längs verschieblich geführten Riegel 13 mit einer Abkröpfung 14. In der vorgesehenen bevorzugten Montagelage führt die Abkröpfung 14 das freie Ende 15 des Riegels 13 auf die in Figur 1 dargestellte horizontale Achse 7. Die Bewegung des Riegels 13 wird im montierten Zustand über eine Steuereinrichtung 16 in Abhängigkeit von der Stellung des Flügels 2 gegenüber dem Rahmen 1 erzeugt. Hierfür hat die Steuereinrichtung 16 einen Schwenkhebel 17 mit einem Taster 18. Das rahmenseitige Beschlagteil 11 hat einen mit dem Rahmen 1 zu verschraubenden Grundkörper 19 zur Lagerung des Schwenkhebels 17 und zur Führung des Riegels 13. In der dargestellten Stellung ist der Schwenkhebel 17 über den Grundkörper 19 geschwenkt und der Riegel 13 vollständig ausgefahren.

Das flügelseitige Beschlagteil hat eine Tasche 20. In der dargestellten, vollständig ausgefahrenen Stellung des Riegels 13 nimmt die Tasche 20 das freie Ende 15 des Riegels 13 auf. Dies kennzeichnet eine verriegelte Stellung der Verriegelungseinrichtung 10, in der die Beschlagteile 11, 12 über den Riegel 13 miteinander verbunden sind. In dieser Stellung verhindert die Verriegelungseinrichtung 10 ein Aufhebeln des in Figur 1 dargestellten Flügels 2 quer zur horizontalen Achse 7.

Figur 3 zeigt in einer Explosionsdarstellung die einzelnen Bauteile der Verriegelungseinrichtung 10 aus Figur 2. Die Steuereinrichtung 16 hat einen unterhalb des Schwenkhebels 17 angeordneten Steuerhebel 21. Der Steuerhebel 21 hat eine Lagerung 22 in dem Riegel 13 und eine Lagerung 23 in dem Schwenkhebel 17. Schwenkhebel 17 und Steuerhebel 21 bilden zusammen einen Kniehebel, so dass bei einer Auslenkung des Schwenkhebels 17 der Kniehebel in eine gestreckte oder abgewinkelte Lage bewegt wird. Damit wird der Riegel 13 ausgefahren oder in den Grundkörper 19 zurückgezogen.

Weiterhin zeigt Figur 3, dass die Tasche 20 von einem Bügel 24 symmetrisch begrenzt wird und auf einem Grundkörper 25 parallel zu der in Figur 1 dargestellten vertikalen Achse 8 geführt ist. Riegel 13 und Tasche 20 sind jeweils von einem Federelement 26, 27 in eine Grundstellung vorgespannt. In einer nicht dargestellten Ausführungsform kann die Höhe der Tasche 20 auch von einem Stellmittel einstellbar sein.

Ausgehend von der in Figur 2 dargestellten Verriegelungsstellung kann die Verriegelungseinrichtung 10 auch entriegelt werden, wenn der in Figur 1 dargestellte Flügel 2 von dem Rahmen 1 um die vertikale Achse 8 weg gedreht wird. Dabei wird der Riegel 13 durch die Kraft des Federelementes 26 aus der Tasche 20 gezogen und der Schwenkhebel 17 mit dem Taster 18 ausgelenkt, so dass der Kniehebel von Schwenkhebel 17 und Steuerhebel 21 gebeugt ist. Ein erneutes Bewegen des Flügels 2 gegen den Rahmen 1 führt zu einem Eindrücken des Tasters 18 und der damit verbundenen Streckung des Kniehebels gegen die Kraft des Federelementes 26. Damit wird die Verriegelungseinrichtung 10 wieder in die Verriegelungsstellung bewegt.

Figur 4 zeigt eine Schnittdarstellung der Verriegelungseinrichtung 10 aus Figur 2. Hierbei ist zu erkennen, dass der Steuerhebel 21 und der Schwenkhebel 17 sandwichartig übereinander liegen. Der Schwenkhebel 17 hat eine Verstärkung 29 zwischen einer Lagerung 28 im Grundkörper 19 und seiner Lagerung 23 am Steuerhebel 21. Die Verstärkung 29 ist geringfügig dicker als die Höhe des Steuerhebels 21.

## Patentansprüche

1. Verriegelungseinrichtung (10) für einen gegenüber einem Rahmen (1) um eine horizontale Achse (7) in eine Kippstellung kippbaren und um eine vertikale Achse (8) in eine Drehstellung drehbaren und in eine im Rahmen (1) liegende Schließstellung bewegbaren Flügel (2) eines Fensters, einer Fenstertür oder dergleichen mit einem Treibstangenbeschlag (3), mit einem zur Montage am Flügel (2) vorgesehenen flügelseitigen Beschlagteil (12) und einem zur Montage am Rahmen (1) vorgesehenen rahmenseitigen Beschlagteil (11), und einem Riegel (13), wobei der Riegel (13) eines der Beschlagteile (11) in eine Tasche (20) des anderen der Beschlagteile (12) bewegbar ist und eine Steuereinrichtung (16) zur Bewegung des Riegels (13) in die Tasche (20) bei in Kippstellung oder Schließstellung befindlichen Flügel (2) und zur Bewegung des Riegels (13) aus der Tasche (20) heraus bei in Drehstellung befindlichen Flügel (2) ausgebildet ist, wobei der Riegel (13) in der vorgesehenen Montagelage parallel zur horizontalen Achse (7) verschiebbar ist und die Tasche (20) im anderen der Beschlagteile (12) zur Aufnahme des freien Endes (15) des Riegels (13) mit ihrer Ebene orthogonal zur vorgesehenen horizontalen Achse (7) angeordnet ist und der Riegel (13) im montierten Zustand über die Steuereinrichtung (16) in Abhängigkeit von der Stellung des Flügels (2) gegenüber dem Rahmen (1) bewegbar ist, wodurch die Steuerung der Verriegelungseinrichtung (10) unabhängig von dem Treibstangenbeschlag (3) erfolgt, **dadurch gekennzeichnet, dass** ein schwenkbarer Steuerhebel (21) an dem längs verschieblichen Riegel (13) abgestützt ist und dass ein Schwenkhebel (17) auf dem den Riegel (13) führenden Beschlagteil (11) gelagert ist und dass der Steuerhebel (21) und der Schwenkhebel (17) zu einem Kniehebel angeordnet sind.

2. Verriegelungseinrichtung nach Anspruch 1, **dadurch gekennzeichnet, dass** die Steuereinrichtung (16) einen auslenkbaren Taster (18) zur Erfassung der Position des Flügels (2) gegenüber dem Rahmen (1) hat.

3. Verriegelungseinrichtung nach Anspruch 1, **dadurch gekennzeichnet, dass** der Taster (18) auf dem Schwenkhebel (17) angeordnet ist.

4. Verriegelungseinrichtung nach Anspruch 3, **dadurch gekennzeichnet, dass** der Taster (18) auf einem die Abstützung an dem Steuerhebel (21) überragenden Ende des Schwenkhebels (17) angeordnet ist.

5. Verriegelungseinrichtung nach einem der Ansprüche 1 bis 4, **dadurch gekennzeichnet, dass** die Abstützung des Steuerhebels (21) an dem Riegel (13) eine Lagerung (22) aufweist.

6. Verriegelungseinrichtung nach einem der Ansprüche 1 bis 5, **dadurch gekennzeichnet, dass** der Schwenkhebel (17) und der Steuerhebel (21) über ein Lagerung (23) miteinander verbunden sind.

7. Verriegelungseinrichtung nach einem der Ansprüche 1 bis 6, **dadurch gekennzeichnet, dass** der Schwenkhebel (17) und der Steuerhebel (21) übereinander liegen.

8. Verriegelungseinrichtung nach einem der Ansprüche 1 bis 7, **dadurch gekennzeichnet, dass** der Riegel (13) in eine außerhalb der Tasche (20) befindlichen Offenstellung vorgespannt ist.

9. Verriegelungseinrichtung nach einem der Ansprüche 1 bis 8, **dadurch gekennzeichnet, dass** das die Tasche (20) aufweisende Beschlagteil (12) Stellmittel zur Verstellung der Höhe der Tasche (20) aufweist.

10. Verriegelungseinrichtung nach einem der Ansprüche 1 bis 9, **dadurch gekennzeichnet, dass** die Tasche (20) symmetrisch gestaltet ist.

11. Verriegelungseinrichtung nach einem der Ansprüche 1 bis 10, **dadurch gekennzeichnet, dass** die Tasche (20) quer zur Bewegungsrichtung des Riegels (13) verschieblich geführt und von einem Federelement (27) in eine Grundstellung vorgespannt ist.

12. Verriegelungseinrichtung nach einem der Ansprüche 1 bis 11, **dadurch gekennzeichnet, dass** der Riegel (13) an seinem freien, zum Eindringen in die Tasche (20) vorgesehenen Ende (15) eine Abkröpfung (14) hat.

## Claims

1. A locking device (10) for a casement (2) of a window, a French window or the like, which can be tilted relative to a frame (1) about a horizontal axis (7) in a tilted position and can be rotated about a vertical axis (8) in a rotational position and can be moved into a closed position in the frame (1), having a drive rod fitting (3), with a fitting part (12) on the casement side provided for mounting on the casement (2) and a fitting part (11) on the frame side provided for mounting on the frame (1), and a bolt (13), wherein the bolt (13) of one of said fitting parts (11) can be moved into a pocket (20) of the other of said fitting parts (12) and a control device (16) is designed for moving the bolt (13) into the pocket (20) when casement (2) is located in the tilted positon or closed position and for moving the bolt (13) out of the pocket (20) when casement (2) is located in the rotational position, wherein the bolt (13) can be displaced in the provided mounting position parallel to the horizontal axis (7) and the pocket (20) is arranged in the other of said fitting parts (12) to accommodate the free end (15) of the bolt (13) with its plane orthogonal to the provided horizontal axis (7) and the bolt (13) is movable in the mounted state by means of the control device (16) in dependence on the position of the casement (2) relative to the frame (1), whereby the control of the locking device (10) takes place independently of the drive rod fitting (3), **characterized in that** a pivotable control lever (21) is supported on the longitudinally displaceable bolt (13) and that a pivot lever (17) is mounted on the fitting part (11) guiding the bolt (13) and that the control lever (21) and the pivot lever (17) are arranged to form a toggle lever.

2. A locking device according to Claim 1, **characterized in that** the control device (16) has a deflectable sensing device (18) for detecting the position of the casement (2) relative to the frame (1).

3. A locking device according to Claim 1, **characterized in that** the sensing device (18) is arranged on the pivot lever (17).

4. A locking device according to Claim 3, **characterized in that** the sensing device (18) is arranged on an end of the pivot lever (17) projecting beyond the support on the control lever (21).

5. A locking device according to any one of Claims 1 to 4, **characterized in that** the support of the control lever (21) on the bolt (13) has a bearing (22).

6. A locking device according to any one of Claims 1 to 5, **characterized in that** the pivot lever (17) and the control lever (21) are connected to one another via a bearing (23).

7. A locking device according to any one of Claims 1 to 6, **characterized in that** the pivot lever (17) and the control lever (21) overlie each other.

8. A locking device according to any one of Claims 1 to 7, **characterized in that** the bolt (13) is pre-tensioned into an open position located outside the pocket (20).

9. A locking device according to any one of Claims 1 to 8, **characterized in that** the fitting part (12) having the pocket (20) has adjusting means for adjusting the height of the pocket (20).

10. A locking device according to any one of Claims 1 to 9, **characterized in that** the pocket (20) is symmetrically shaped.

11. A locking device according to any one of Claims 1 to 10, **characterized in that** the pocket (20) is displaceably guided transversely to the direction of movement of the bolt (13) and is pre-tensioned by a spring element (27) into a basic position.

12. A locking device according to any one of Claims 1 to 11, **characterized in that** the bolt (13) has an angular bend (14) on its free end (15) provided for penetrating into the pocket (20).

## Revendications

1. Dispositif de verrouillage (10) pour un battant (2) d'une fenêtre, d'une porte-fenêtre ou autres, pouvant être basculée par rapport à un châssis (1) autour d'un axe horizontal (7) dans une position de basculement et pouvant être tournée autour d'un axe vertical (8) dans une position de rotation et pouvant être déplacée dans une position de fermeture se trouvant dans le châssis (1), avec une ferrure à crémone (3), avec une partie de ferrure côté battant (12) destinée à être montée sur le battant (2) et une partie de ferrure côté châssis (11) destinée à être montée sur le châssis (1) et un verrou (13), le verrou (13) d'une des parties de ferrure (11) pouvant être déplacé vers une poche (20) de l'autre partie de ferrure (12) et un dispositif de commande (16) étant conçu pour le déplacement du verrou (13) vers la poche (20) lorsque le battant (2) se trouve dans la position de basculement ou la position de fermeture et pour le déplacement du verrou (13) hors de la poche (20) lorsque le battant (2) se trouve dans la position de rotation, le verrou (13) pouvant coulisser, dans la position de montage prévue, parallèlement à l'axe horizontal (7) et la poche (20) de l'autre partie de ferrure (12) étant disposée, pour le logement de l'extrémité libre (15) du verrou (13), avec son plan orthogonal à l'axe horizontal (7) prévu et le verrou (13) pouvant être déplacé, dans l'état monté, par l'intermédiaire du dispositif de commande (16) en fonction de la position du battant (2) par rapport au châssis (1), ce qui permet de contrôler le dispositif de verrouillage (10) indépendamment de la ferrure à crémone (3), **caractérisé en ce qu'**un levier de commande pivotant (21) est appuyé contre le verrou (13) coulissant longitudinalement et **en ce qu'**un levier pivotant (17) est logé au niveau de la partie de ferrure (11) guidant le verrou (13) et **en ce que** le levier de commande (21) et le levier pivotant (17) sont disposés afin de former un levier à genouillère.

2. Dispositif de verrouillage selon la revendication 1, **caractérisé en ce que** le dispositif de commande (16) comprend un palpeur articulé (18) pour la détection de la position du battant (2) par rapport au châssis (1).

3. Dispositif de verrouillage selon la revendication 1, **caractérisé en ce que** le palpeur (18) est disposé sur le levier pivotant (17).

4. Dispositif de verrouillage selon la revendication 3, **caractérisé en ce que** le palpeur (18) est disposé sur une extrémité du levier pivotant (17) dépassant de l'appui contre le levier de commande (21).

5. Dispositif de verrouillage selon l'une des revendications 1 à 4, **caractérisé en ce que** l'appui du levier de commande (21) contre le verrou (13) comprend un palier (22).

6. Dispositif de verrouillage selon l'une des revendications 1 à 5, **caractérisé en ce que** le levier pivotant (17) et le levier de commande (21) sont reliés entre eux par l'intermédiaire d'un palier (23).

7. Dispositif de verrouillage selon l'une des revendications 1 à 6, **caractérisé en ce que** le levier pivotant (17) et le levier de commande (21) sont superposés.

8. Dispositif de verrouillage selon l'une des revendications 1 à 7, **caractérisé en ce que** le verrou (13) est précontraint dans une position d'ouverture se trouvant à l'extérieur de la poche (20).

9. Dispositif de verrouillage selon l'une des revendications 1 à 8, **caractérisé en ce que** la partie de ferrure (12) comprenant la poche (20) comprend des moyens de réglage pour le réglage de la hauteur de la poche (20).

10. Dispositif de verrouillage selon l'une des revendications 1 à 9, **caractérisé en ce que** la poche (20) est conçue de manière symétrique.

11. Dispositif de verrouillage selon l'une des revendications 1 à 10, **caractérisé en ce que** la poche (20) est guidée de façon à coulisser transversalement par rapport à la direction de déplacement du verrou (13) et est précontrainte par un élément à ressort (27) dans une position de base.

12. Dispositif de verrouillage selon l'une des revendications 1 à 11, **caractérisé en ce que** le verrou (13) comprend un coude (14) au niveau de son extrémité (15) destinée à être introduite dans la poche (20).
